# EUROPÄISCHE PATENTSCHRIFT

(11) **EP 3 750 517 B1**
(45) Veröffentlichungstag und Bekanntmachung des Hinweises auf die Patenterteilung: **17.05.2023**
(21) Anmeldenummer: 20176431.3
(22) Anmeldetag: 26.05.2020
(51) Int. Cl.: A61G 7/10

(54) **BADEWANNENLIFTER**
BATHTUB HOIST
ÉLÉVATEUR DE BAIGNOIRE

(30) Priorität: 13.06.2019 DE 102019116171
(43) Veröffentlichungstag der Anmeldung: 16.12.2020
(73) Patentinhaber: Drive Medical GmbH & Co. KG, 88316 Isny im Allgäu (DE)
(72) Erfinder: KEMPTER, Robert, 88316 Isny (DE)
(74) Vertreter: VKK Patentanwälte PartG mbB

(56) Entgegenhaltungen:
- DE-A1-102004 035 286
- US-B2- 7 802 326

## Beschreibung

Die Erfindung betrifft einen Badewannenlifter mit abnehmbarer Rückenplatte.

Badewannenlifter dienen dazu, auch körperlich eingeschränkten Benutzern ein Bad zu ermöglichen oder ein solches zu erleichtern, indem sich diese auf eine auf angenehme Höhe gefahrene Sitzfläche des Badewannenlifters setzen und mit dieser behutsam in Richtung eines Badewannenbodens abgelassen werden.

Ein Badewannenlifter weist in seinem Grundaufbau hierzu eine Bodenplatte auf, die üblicherweise über Saugfüße beabstandet, auf einem Wannenboden aufliegt. Die Bodenplatte trägt eine Sitzplatte mit daran befestigter Rückenlehne, wobei die zwischen Boden- und Sitzplatte ein Scherensystem angeordnet ist. Die Rückenplatte ist relativ zur Sitzplatte in gewissen Winkeln verstellbar, um ein angenehmes Anlehnen eines Benutzers zu ermöglichen.

An der Rückenplatte ist eine Verstellvorrichtung angeordnet, wie sie beispielsweise in der DE 10 2007 045 952 A1 beschrieben ist, und mit der sich der Abstand zwischen Sitz- und Bodenplatte einstellen läßt. Eine solche Verstellvorrichtung weist einen Antrieb und eine Kraftübertragung auf die Bodenplatte auf, beispielsweise in Form einer ein- und ausfahrbaren Zahnstange, einem Linearmotor oder anderem mehr. Über die Kraftübertragung drückt sich gleichsam die Sitzplatte über die Rückenlehne von der Bodenplatte bis zu einem maximalen Abstand ab. Ein maximaler Abstand entspricht in etwa der üblichen Badewannentiefe, sodass sich ein Benutzer auf den Badewannenlifter komfortabel wie auf einen Stuhl setzen kann, bevor er in Richtung Wannenboden zu einem minimalen Abstand von Sitzplatte zu Bodenplatte verfahren wird.

Die Rückenplatten sind üblicherweise lösbar von der Sitzplatte, insbesondere bei spitzen Winkeln zwischen beiden, so dass ein Benutzerkörper auf der Sitzplatte ein versehentliches Lösen verhindernd ist. Beispielsweise sind Badewannenlifter bekannt, bei denen die Rückenlehne auf die Sitzplatte geklappt werden muss, um von dieser entfernbar zu sein. Üblicherweise trägt die Sitzplatte auf der Sitzflächenseite Kupplungseinrichtungen für die Verbindung mit der Rückenlehne. Mit den bekannten Rückenplatten ist es nicht in wünschenswertem Maße möglich, einem Benutzer ein entspanntes Zurücklehnen zu ermöglichen.

Im Stand der Technik sind weitere Badewannenlifter bekannt. Aus der DE 198 33 384 A1 ist ein Badewannenlifter bekannt, dessen Sperrvorrichtung aus Rastnoppen und dazu korrespondierende Rastausnehmungen besteht. Aus der DE 197 01 591 A1 ist ein Badewannenlifter mit einer an der Rückenlehne angeordneten und auf der Bodenplatte gelagerten Teleskopstange bekannt, bei der eine Sperrvorrichtung an der Sitzplatte angeordnet ist. Aus der DE 101 40 847 A1 ist ein Badewannenlifter mit einer Hubeinrichtung mit einer Antriebsvorrichtung bekannt. Aus der DE 41 30 323 A1 ist ein Badewannenlifter mit einer arretierbaren Rückenlehne bekannt. Aus der US 7 802 326 B2 ist ein Badewannenlifter mit einer abnehmbaren Rückenplatte bekannt.

Der vorliegenden Erfindung liegt die Aufgabe zu Grunde, einen Badewannenlifter mit einer sowohl benutzerfreundlichen als auch bedienerfreundlich entfernbaren Rückenplatte vorzuschlagen.

Diese Aufgabe wird gelöst durch einen Badewannenlifter gemäß Anspruch 1, aufweisend eine Bodenplatte, eine zu dieser abstandsveränderliche Sitzplatte, eine an der Sitzplatte lösbar angeordnete und relativ zu dieser bewegbare Rückenplatte, wobei die Rückenplatte eine angetriebene Verstellvorrichtung zur Verstellung des Abstandes zwischen Boden- und Sitzplatte aufweist und wobei eine Sperrvorrichtung zur Freigabe der Rückenplatte vorgesehen ist, wobei die Sperrvorrichtung nicht auf der von der Bodenplatte abgewandten Fläche der Sitzplatte angeordnet ist und ein Lösen der Rückenplatte nur in einer bodenplattenseitigen Endlage der Sitzplatte ermöglichend ist.

Mit großem Vorteil ermöglicht die Erfindung sowohl ein komfortables Nutzen der gesamten Sitzplatte als Sitzfläche und ein völlig ungefährliches Entfernen der Rückenplatte durch eine Hilfsperson während der Benutzung des Badenwannenlifters, da dies nur in der tiefsten Stellung und damit sicher in der Badewanne erfolgen kann. Nach Entfernen der Rückenplatte steht einem Benutzer somit die gesamte Badewannenlänge hinter der Position des Badewannenlifters sowie die Rückenplatte der Badewanne selber zur Verfügung, er kann seine Sitzposition auf der gesamten Länge der Sitzplatte frei wählen, ohne dass ihn eine Sperrvorrichtung oder ein Gelenk auf dieser Fläche daran hindern könnten. Die Entfernbarkeit der Rückenplatte und damit -lehne nur in einer bodennahen Position der Sitzplatte ist erfindungsgemäße auf vielfältige Weise erreichbar: Beispielsweise mechanisch durch einen Sperrriegel, der nur in der bodenplattennächsten Position der Sitzplatte durch Kontakt zur Bodenplatte durch Verschwenken mechanisch entriegelnd ist, mechanisch durch einen Freigabestift in der Sitzplatte, der die Bodenplatte kontaktierend ist und sich beim Absenken der Sitzplatte linear in eine Freigabeposition begebend ist, elektronisch über einen Näherungs- oder Kontaktsensor, der eine Verriegelung motorisch freigebend ist und auf anderen Wegen mehr.

Es ist vorgesehen, dass die Sperrvorrichtung mindestens zwei Formschlußbauteile aufweist, deren Formschluß durch die Verstellvorrichtung herstell- und lösbar ist. Eine solche mechanische wirkende Sperrvorrichtung ist aufgrund der geringen konstruktiven, motorischen und elektronischen Anforderungen bevorzugt. Sie nutzt mit großem Vorteil die zur Höhenverstellung der Sitzplatte schon vorhandene Verstellvorrichtung und stellt so sicher, dass die Lösbarkeit nur in der bodenplattennächsten Position der Sitzplatte erfolgen kann. Die Verstellvorrichtung wirkt dabei insbesondere nicht unmittelbar auf die Formschlußelemente ein, sondern ist deren relative Lage zueinander verändernd, insbesondere, indem sie auf die Rückenplatte eine Kraft ausübend ist oder nicht.

Es ist vorgesehen, dass ein Formschlußbauteil ein an der Sitzplatte angeordneter Sperrbolzen und ein weiteres Formschlußbauteil ein an der Rückenplatte angeordnete Durchgangsöffnung zur Durchsetzung durch den Sperrbolzen ist, wobei die Verstellvorrichtung eine relative Lage der beiden Formschlußteile zueinander verändernd ist. Wie bereits erläutert, ist dies eine konstruktiv einfache und bediensichere Ausführung, bei der, insbesondere durch Kraftausübung auf die Rückenplatte, die Lage der beiden Formschlußteile zueinander veränderbar ist, vorzugsweise derart, dass eine Längsachse des Sperrbolzens entweder koaxial oder nicht-koaxial zur Durchgangsöffnung ist.

Ist der Sperrbolzen gegen eine Kraft linear bewegbar parallel zu der Fläche der Sitzplatte ausgebildet, so ist mit großem Vorteil eine sichere Führung ermöglicht als auch eine einfache Anordnung im Material der Sitzplatte, da so deren gesamte Dicke zur Verfügung steht.

In Ausgestaltung der Erfindung ist vorgesehen, dass Sitzplatte und Rückenplatte jeweils gekrümmte Gleitflächen mit korrespondierenden Radien aufweisen, wobei die Gleitfläche der Sitzplatte länger als die Gleitfläche der Rückenplatte ausgebildet ist. Mit dieser vorteilhaften Ausgestaltung ist eine Entriegelungsposition der beiden Formschlußelemente zueinander bei gleichzeitiger variabler Fügeposition von Rücken- und Sitzplatte definiert. Erfindungsgemäß weist die Gleitfläche der Sitzplatte einen bestimmten Abstand zur Längsachse des Sperrbolzens auf und die Gleitfläche der Rückenplatte einen bestimmten Abstand zur Durchgangsöffnung, wobei beide Abstände so gewählt sind, dass die Formschlußbauteile koaxial sind, wenn die Gleitflächen einander flächig kontaktierend sind. In dieser Position ist die Rückenplatte an die Sitzplatte koppel- oder entkoppelbar, wobei der Fügewinkel zwischen beiden im Rahmen der umfänglichen Länge der gebogenen Gleitflächen von einer Hilfsperson frei wählbar ist. Eine Änderung der Lage der Gleitflächen zueinander, beispielsweise durch Vergrößerung des Abstandes der Rückenplatte zur Sitzplatte, wie sie bei Betätigung der Verstellvorrichtung auftritt, ist mit großem Vorteil die Formschlußbauteile verriegelnd, da die Koaxialität aufgehoben ist. Mit anderen Worten ist die erfindungsgemäße Rückenplatte in einem großem Winkelbereich mit der Sitzplatte koppelbar, solange die Sitzplatte in ihrer bodenplattennächsten Position befindlich ist, also mit unwirksamer Verstellvorrichtung.

In Weiterbildung der Erfindung ist vorgesehen, dass die Sitzplatte wenigstens einen Anschlag für die Rückenplatte aufweist, insbesondere einen vorderen Anschlag. Unter einem vorderen Anschlag wird erfindungsgemäß ein solcher verstanden, der einen geringstmöglichen Winkel zwischen Sitz- und Rückenplatte definiert, beispielsweise 95°, 100° oder 105°.

Ist die Durchgangsöffnung in einem Arm der Rückenplatte angeordnet, so ist konstruktiv einfach eine Anordnung der Sperrvorrichtung unterhalb der Sitzfläche erreichbar, insbesondere im Bereich der Dicke der Sitzplatte, da die Arme die Sitzplatte entsprechend umgreifend sind.

In Ausgestaltung der Erfindung ist vorgesehen, dass der Arm eine Aufgleitfläche zur Betätigung des Sperrbolzens aufweist. Diese Aufgleitfläche ermöglicht mit großem Vorteil ein Aufsetzen der Rückenplatte von oben auf die Sitzplatte mit automatischem Eindrücken des Sperrbolzens gegen eine Kraft, insbesondere Federkraft.

Mit ganz großem Vorteil ist in Weiterbildung der Erfindung vorgesehen, dass die Verstellvorrichtung mindestens eine, bevorzugt zwei Zahnstangen aufweist. Anstelle der bekannten, einen Zahnstange der Verstellvorrichtung weisen zwei Zahnstangen einen deutlichen Vorteil hinsichtlich der Stabilität des Badewannenlifters auf. Da sie an zwei zueinander beabstandeten Stellen und nicht mehr nur an einer zentralen Stelle auf die Bodenplatte drückend sind, sind sie die Gewichtskraft des Benutzers besser auf die Bodenplatte verteilend. Insbesondere liegen die Krafteinleitungspunkte näher an oder nahebei den Saugfüßen der Bodenplatte, so dass die Gewichtskraft schonender in die Bodenplatte eingeleitet ist. Ein Durchbiegen der Bodenplatte und schlimmstenfalls ein punktuelles Aufsetzen der Bodenplatte auf den Wannenboden sind vermieden, die Gefahr des Brechens des Wannenbodens gebannt.

Dies gilt umso mehr, als sich die Zahnstangen an der Bodenplatte abstützend sind, insbesondere geführt abstützend sind.

Schließlich ist erfindungsgemäß vorgesehen, dass die Rückenplatte in einem Winkel zur Sitzplatte zwischen 90° und 150°, insbesondere zwischen 100° und 140° anordenbar ist.

Die Erfindung wird in einer bevorzugten Ausführungsform unter Bezugnahme auf folgende Figuren beispielhaft beschrieben, wobei weitere vorteilhafte Einzelheiten den Figuren zu entnehmen sind. Funktionsmäßig gleiche Teile sind dabei mit den gleichen Bezugszeichen versehen.

Die Figuren zeigen im Einzelnen:
- Fig. 1:: eine schematische Ansicht eines erfindungsgemäßen Badewannenlifters,
- Fig. 2:: in vier Teilfiguren 2a bis 2d eine erste Ausführungsform der Erfindung und
- Fig. 3:: eine Rückansicht der Rückenplatte mit Verstellvorrichtung.

**Fig. 1** zeigt eine schematische Ansicht eines erfindungsgemäßen Badewannenlifters 1. Der Badewannenlifter 1 besteht im Wesentlichen aus einer Bodenplatte 2, welche im Benutzungsfall auf dem Badewannenboden aufliegend, bzw. mittels Füßen von ihm beabstandet ist, eine Sitzplatte 3 für einen Benutzer, ein Scherensystem 16 zur möglichst stabilen Kraftübertragung von der benutzten Sitzplatte 3 zur Bodenplatte 2 und einer Rückenplatte 4, welche eine angetriebene Verstellvorrichtung 5 tragend ist. Diese Verstellvorrichtung 5 ist entweder motorisch, insbesondere elektromotorisch, oder manuell angetrieben ausgebildet und bewirkt eine insbesondere vertikale Verstellung der Sitzplatte relativ zur Bodenplatte. Die Verstellvorrichtung 5 ist dabei erfindungsgemäß entweder auf das Scherensystem 16 oder auf die Bodenplatte wirkend, insbesondere mittels einer Zahnstange 15 auf die Bodenplatte. Indem die Zahnstange 15 - oder eine entsprechende Vorrichtung wie ein Linearmotor - entlang des Doppelpfeils ein- oder ausgefahren wird, verändert sie den Abstand zwischen Bodenplatte 2 und Sitzplatte 3. In eingefahrenem Zustand der Zahnstange 15 befindet sich die Sitzplatte 3 in einer bodenplattennahen Position, im ausgefahrenen Zustand in einer bodenplattenferneren Position, wobei die Zahnstange 15 im ersten Fall die Bodenplatte 2 nicht kontaktierend oder mindestens nicht mit Kraft beaufschlagend ist.

Die Sitzplatte 3 ist auf der oberen, von der Bodenplatte 2 abgewandten, Seite - der Sitzfläche - erfindungsgemäß weitestgehend flach und ergonomisch ausgestaltet, sodass sowohl ein Sitzen als auch ein Liegen des Benutzers auf der Sitzplatte 3 ohne Komforteinbußen ermöglicht ist. Erfindungsgemäß ist keine Erhöhung auf dieser Seite vorgesehen, wie sie im Stand der Technik zur Verbindung mit der Rückenplatte 4 vorgesehen ist.

Die Rückenplatte 4 ist lösbar an der Sitzplatte 3 angeordnet und zu dieser verschwenkbar.

**Fig. 2** zeigt in vier Teilfiguren eine erste Ausführungsform der Erfindung.

In Fig. **2a** ist in schematischer Seitenansicht eine Sitzplatte 3 mit angelenkter Rückenplatte 4 in zwei Winkelstellungen zur Sitzplatte 3 dargestellt. Die Fläche 7 bildet die Sitzfläche, die glatt, plan oder ergonomisch geformt ist. Zu erkennen ist die Sperrvorrichtung 6, die bei diesem Ausführungsbeispiel seitlich angeordnet ist, so dass die Rückenplatte 4 die Sitzplatte 3 mit zwei Armen 13 umgreifend ist. Obwohl diese Anordnung bevorzugt ist, wäre auch eine Anordnung der Sperrvorrichtung innerhalb oder unterhalb der Sitzplatte erfindungsgemäß. Zu erkennen ist ein Sperrbolzen 8' als Formschlußteil 8 und eine Durchgangsöffnung 9' als Formschlußteil 9, die jeweils Teil der Sperrvorrichtung sind. Diese Position ist in **Fig. 2b** genauer dargestellt.

In **Fig. 2b** ist die koaxiale Anordnung von Sperrbolzen 8' und Durchgangsöffnung 9' zu erkennen. In dieser Anordnung ist die Sperrvorrichtung 6 entriegelbar, indem der Sperrbolzen 8' gegen eine Kraft in Richtung auf die Sitzplatte gedrückt wird, woraufhin die Rückenplatte 4 abgenommen werden kann. Die dargestellte Position entspricht dabei einer bodenplattennächsten Position der Sitzplatte 3 mit eingefahrener Zahnstange, bzw. mit einer Zahnstange in einer Position, in der sie keine Kraft mehr auf die Bodenplatte ausübend ist.

Zu erkennen sind weiterhin zwei Anschläge 12 sowie eine gebogene Gleitfläche 10 der Sitzplatte 3 und eine korrespondierend gebogene Gleitfläche 11 der Rückenplatte 4. Dargestellt ist eine Stellung der Rückenplatte 4 in der diese mit der Sitzplatte 3 einen größtmöglichen stumpfen Winkel einschließt, insbesondere 140°. Der vordere Anschlag 12 begrenzt die untere Grenze des Winkels, insbesondere auf 100°. Mit großem Vorteil ermöglicht die Erfindung so einen vorderen Anschlag, der die Stabilität der Vorrichtung erhöht. In diesem Winkelbereich ist die Rückenplatte 4 mit der Sitzplatte 3 verbind- und lösbar. Eine Hilfsperson muß daher mit großem Vorteil nicht erst eine bestimmte Winkelstellung suchen, vielmehr reicht eine ungefähre Winkelstellung aus, um beide Teile miteinander zu verbinden oder voneinander zu lösen.

**Fig. 2c** zeigt die verriegelte Stellung in einer Detailansicht. Diese Stellung wird automatisch eingenommen, sobald die Verstellvorrichtung die Sitzplatte 3 von der Bodenplatte entfernt, sie also angehoben hat. Die Sitzplatte 3 wird dabei von der Rückenplatte 4 hochgezogen, die die ihrerseits die mit einem Antrieb 17 versehene Verstellvorrichtung 5 trägt, mit der über die ausfahrende Zahnstange 15 auf die Bodenplatte 2 drückt (siehe Fig. 1). Erfindungsgemäß ist die Durchgangsöffnung 13 mit zwei axialen Abschnitten mit unterschiedlichem Radius ausgebildet, wobei auch der kleinere Radius größer ist als der Radius des Sperrbolzens 8'. Hierdurch ergibt sich ein radiales Spiel des Sperrbolzens 8' in der Durchgangsöffnung 9', so dass die Rückenplatte 4 im Maß dieses Spiels von der Sitzplatte 3 abhebbar oder allgemeiner entfernbar ist. Dies ist auch an der Beabstandung zwischen den beiden Gleitflächen 10, 11 zu erkennen. Mit anderen Worten ist ein Entfernen der Rückenplatte nur dann ermöglicht, wenn die Sitzplatte dichtestmöglich an der Bodenplatte angeordnet ist, sich ein Benutzer also bereits in einer Badewanne befindet und durch die Badewannenwände gesichert ist. Dies bedeutet auch, dass die Sitzplatte 3 an den Sperrbolzen 8' hochgezogen wird, die daher entsprechend dimensioniert sind.

**Fig. 2d** zeigt eine teilweise geschnittene Rückansicht der erfindungsgemäßen Vorrichtung im Bereich der Verbindung von Rücken- und Sitzplatte.

Zu erkennen ist der radial gestufte axiale Verlauf der Durchgangsöffnung 9' mit einem radial größeren, äußeren und einem radial kleineren, inneren axialen Abschnitt. Beide Abschnitte sind durchmessergrößer als der Sperrbolzen 8', der an seinem äußeren Ende wiederum durchmessergrößer als an seinem inneren Ende ausgebildet ist. Diese Ausgestaltung der Durchgangsöffnung 9' ermöglicht ein Eindrücken und ein Verschieben des Sperrbolzens 8' in eine verriegelte Position, wie sie hier dargestellt ist. Zu erkennen ist weiter der in der Sitzplatte 3 in einer Bohrung aufgenommene Sperrbolzen 8' sowie eine Feder 18, insbesondere eine Spiralfeder, die auf den dargestellten Sperrbolzen 8' wirkend ist und gegen deren Kraft der Sperrbolzen 8' in seine zurückgezogene Freigabeposition verbringbar ist. Anstelle der dargestellten Feder 18 ist auch jeder andere elastische Körper erfindungsgemäß, beispielsweise ein Elastomerkörper.

In einer alternativen und nicht dargestellten Ausführungsform ist der Sperrbolzen 8' zentral, insbesondere aber per Knopfdruck einziehbar ausgestaltet. Das Einziehen kann dabei durch einen Elektromotor oder aber auch beispielsweise mechanisch über eine Gelenkstange oder ähnlichem geschehen. Dies hat den Vorteil, dass ein direkter Zugang zur in der Badewanne befindlichen Sperrvorrichtung nicht erforderlich ist, ein Eingreifen in das Badewasser durch die Hilfsperson wird mit Vorteil vermieden.

Am unteren Ende eines Arms 13 der Rückenplatte 4 ist eine Aufgleitfläche 14 angeordnet, die ein Eindrücken des Sperrbolzens 8' bei einem Koppeln der Rückenplatte 5 mit der Sitzplatte 3 automatisch bewirkend ist. Beim Einführen der Rückenplatte 4 von oben wird der Sperrbolzen 8' durch die Aufgleitfläche 14 eingedrückt und springt, sobald die Rückenplatte 4 so weit auf die Sitzplatte 3 geschoben ist, dass sich die Durchgangsöffnung 9' über dem Sperrbolzen 8' befindet, in eine beide Platten aneinander verriegelnde Position zurück.

Dargestellt ist ebenfalls eine Zahnstange 15, ein Antrieb 17 sowie dazwischen angeordnete Zahnräder 19, die zum einen als Übersetzung und zum anderen als Kraftübertragung von dem Antrieb 17 auf die Zahnstange 15 dienend sind. Mit besonders großem Vorteil sind bei dieser Ausführungsform zwei Zahnstangen 15 vorgesehen, so dass sich aufgrund ihrer zueinander beabstandeten Aufstandspunkte auf der Bodenplatte in der Nähe der Füße ein besonders stabiler Badenwannenlifter mit höchsten Nutzungskomfort ergibt.

**Fig. 3** zeigt die erfindungsgemäße Anordnung der beiden Zahnstangen 15 sowie des Antriebes 17 der Verstellvorrichtung 5 mit den entsprechenden Zahnrädern 19, die als Übersetzung zwischen der Drehzahl des Antriebes, eines Elektromotors, und der gewünschten Vorschubgeschwindigkeit der Zahnstangen dient. Das Vorsehen von zwei außermittigen Zahnstangen 15 anstelle einer einzigen, mittigen Zahnstange hat bei schwierigeren Antriebssituation gleich zwei Vorteile, nämlich die bessere Verteilung der auf der nicht dargestellten Sitzplatte angeordneten Last auf die ebenfalls nicht dargestellte Bodenplatte, so dass die Gefahr eines Durchbiegens der Bodenplatte womöglich bis auf den Wannenboden minimiert ist und so dass die Krafteinleitung näher an den wannenseitigen Füßen der Bodenplatte erfolgend ist. Gleichzeitig können die einzelnen Zahnstangen geringer dimensioniert sein als im Falle einer einzigen, mittigen Zahnstange. Anstelle der bei diesem Ausführungsbeispiel dargestellten Zahnstangen ist auch jede andere Ausführungsform erfindungsgemäß, die zwei in ihrer wirksamen Länge veränderliche Bauteile aufweist, beispielsweise Teleskoprohre, Linearantriebe und dergleichen mehr.

Die Erfindung stellt mit großem Vorteil einen Badewannenlifter zur Verfügung, dessen Rückenplatte nur in einer sicheren Betriebsposition von der Sitzplatte lösbar ist und dessen Sitzplatte aufgrund fehlender störender Bauteile eine glatte und gänzlich nutzbare Sitzplatte aufweist, so dass ein Benutzer eine möglichst liegende Stellung in einer Badewanne einnehmen kann Hierbei ist die Rückenplatte erfindungsgemäß auch dann von der Sitzplatte entfernbar, wenn auf dieser ein Benutzer sitzt, sofern sie sich in einer untersten Position nahe des Wannenbodens befindet.

### BEZUGSZEICHEN

- 1: Badewannenlifter
- 2: Bodenplatte
- 3: Sitzplatte
- 4: Rückenplatte
- 5: Verstellvorrichtung
- 6: Sperrvorrichtung
- 7: Fläche
- 8: Formschlußteil
- 8': Sperrbolzen
- 9: Formschlußteil
- 9': Durchgangsöffnung
- 10: Gleitfläche Sitzplatte
- 11: Gleitfläche Rückenplatte
- 12: Anschlag
- 13: Arm
- 14: Aufgleitfläche
- 15: Zahnstange
- 16: Scherensystem
- 17: Antrieb
- 18: Feder
- 19: Zahnrad

## Patentansprüche

1. Badewannenlifter (1), aufweisend eine Bodenplatte (2), eine zu dieser abstandsveränderliche Sitzplatte (3), eine an der Sitzplatte (3) lösbar angeordnete und relativ zu dieser bewegbare Rückenplatte (4), wobei die Rückenplatte (4) eine angetriebene Verstellvorrichtung (5) zur Verstellung des Abstandes zwischen Boden- und Sitzplatte aufweist und wobei eine Sperrvorrichtung (6) zur Freigabe der Rückenplatte (4) vorgesehen ist, wobei die Sperrvorrichtung (6) nicht auf der von der Bodenplatte (2) abgewandten Fläche (7) der Sitzplatte (3) angeordnet ist und ein Lösen der Rückenplatte (4) nur in einer bodenplattenseitigen Endlage der Sitzplatte (3) ermöglichend ist, wobei die Sperrvorrichtung (6) mindestens zwei Formschlussbauteile (8, 9) aufweist, deren Formschluss durch die Verstellvorrichtung (5) herstell- und lösbar ist, **dadurch gekennzeichnet, dass** ein Formschlussbauteil (8) ein an der Sitzplatte (3) angeordneter Sperrbolzen (8') und ein weiteres Formschlussbauteil (9) eine an der Rückenplatte (4) angeordnete Durchgangsöffnung (9') zur Durchsetzung durch den Sperrbolzen (8') ist, wobei die Verstellvorrichtung (5) eine relative Lage der beiden Formschlussteile (8, 9) zueinander verändernd ist, wobei die Rückenplatte (4) die Sitzplatte (3) mit zwei Armen (13) seitlich umgreifend ist und die Durchgangsöffnung (9') in einem Arm (13) angeordnet ist.

2. Badewannenlifter (1) gemäß Anspruch 1, **dadurch gekennzeichnet, dass** der Sperrbolzen (8) gegen eine Kraft linear bewegbar parallel zu der Fläche (7) der Sitzplatte (3) ausgebildet ist.

3. Badewannenlifter (1) gemäß Anspruch 1 oder 2, **dadurch gekennzeichnet, dass** Sitzplatte (3) und Rückenplatte (4) jeweils gekrümmte Gleitflächen (10, 11) mit korrespondierenden Radien aufweisen, wobei die Gleitfläche (10) der Sitzplatte (3) länger als die Gleitfläche (11) der Rückenlehne (4) ausgebildet ist.

4. Badewannenlifter (1) gemäß Anspruch 1, 2 oder 3, **dadurch gekennzeichnet, dass** die Sitzplatte (3) wenigstens einen Anschlag (12) für die Rückenplatte (4) aufweist.

5. Badewannenlifter (1) gemäß einem der vorherigen Ansprüche, **dadurch gekennzeichnet, dass** der Arm eine Aufgleitfläche (14) zur Betätigigung des Sperrbolzens (8) aufweist.

6. Badewannenlifter (1) gemäß einem der vorherigen Ansprüche, **dadurch gekennzeichnet, dass** die Verstellvorrichtung (5) mindestens eine, bevorzugt zwei Zahnstangen (15) aufweist.

7. Badewannenlifter (1) gemäß einem der vorherigen Ansprüche, **dadurch gekennzeichnet, dass** die Zahnstangen (15) sich an der Bodenplatte (2) abstütztend sind, insbesondere geführt abstützend sind.

8. Badewannenlifter (1) gemäß einem der vorherigen Ansprüche, **dadurch gekennzeichnet, dass** die Rückenplatte (4) in einem Winkel zur Sitzplatte (3) zwischen 90° und 150°, insbesondere zwischen 100° und 140° anordenbar ist.

## Claims

1. A bathtub hoist (1) comprising a bottom plate (2), a seat plate (3), the distance of which from the bottom plate is variable, and a back plate (4) that is separably arranged on the seat plate (3) and movable relative thereto, wherein the back plate (4) has a driven adjustment device (5) for adjusting the distance between the bottom plate and the seat plate and a locking device (6) for releasing the back plate (4) is provided, wherein the locking device (6) is not arranged on the surface (7) of the seat plate (3) facing away from the bottom plate (2) and only allows a release of the back plate (4) in an end position of the seat plate (3) on the side of the bottom plate, and wherein the locking device (6) comprises at least two form-fitting components (8, 9), the form fit of which can be produced and released by the adjustment device (5), **characterized in that** one form-fitting component (8) is a locking bolt (8'), which is arranged on the seat plate (3), and another form-fitting component (9) is a through-opening (9'), which is arranged on the back plate (4) and intended for being penetrated by the locking bolt (8'), wherein the adjustment device (5) varies the position of the two form-fitting parts (8, 9) relative to one another, wherein the back plate (4) laterally encompasses the seat plate (3) with two arms (13), and wherein the through-opening (9') is arranged in one arm (13).

2. The bathtub hoist (1) according to claim 1, **characterized in that** the locking bolt (8) is designed so as to be linearly movable parallel to the surface (7) of the seat plate (3) against a force.

3. The bathtub hoist (1) according to claim 1 or 2, **characterized in that** the seat plate (3) and the back plate (4) respectively have curved sliding surfaces (10, 11) with corresponding radii, wherein the sliding surface (10) of the seat plate (3) is designed longer than the sliding surface (11) of the back rest (4).

4. The bathtub hoist (1) according to claim 1, 2 or 3, **characterized in that** the seat plate (3) has at least one stop (12) for the back plate (4).

5. The bathtub hoist (1) according to one of the preceding claims, **characterized in that** the arm has a slide-on surface (14) for actuating the locking bolt (8) .

6. The bathtub hoist (1) according to one of the preceding claims, **characterized in that** the adjustment device (5) comprises at least one toothed rack (15), preferably two toothed racks.

7. The bathtub hoist (1) according to one of the preceding claims, **characterized in that** the toothed racks (15) are supported, particularly supported in a guided manner, on the bottom plate (2).

8. The bathtub hoist (1) according to one of the preceding claims, **characterized in that** the back plate (4) can be arranged at an angle between 90° and 150°, particularly between 100° and 140°, to the seat plate (3) .

## Revendications

1. Siège élévateur de baignoire (1), comportant une plaque d'embase (2), une plaque d'assise (3), dont l'écart par rapport à cette dernière est variable, une plaque de dossier (4) placée de manière amovible sur la plaque d'assise (3) et déplaçable par rapport à celle-ci, la plaque de dossier (4) comportant un dispositif d'ajustage (5) entraîné, destiné à ajuster l'écart entre la plaque d'embase et la plaque d'assise et un dispositif de blocage (6) étant prévu pour libérer la plaque de dossier (4), le dispositif de blocage (6) n'étant pas placé sur la surface (7) de la plaque d'assise (3) opposée à la plaque d'embase (2) et ne permettant une désolidarisation de la plaque de dossier (4) que dans une position extrême de la plaque d'assise (3) du côté de la plaque d'embase, le dispositif de blocage (6) comportant au moins des éléments à complémentarité de forme (8, 9), dont la complémentarité de forme peut s'établir et se désolidariser par le dispositif d'ajustage (5), **caractérisé en ce qu'**un élément à complémentarité de forme (8) est un boulon de verrouillage (8') placé sur la plaque d'assise (3) et un autre élément à complémentarité de forme (9) est un orifice de passage (9') placé sur la plaque de dossier (4), destiné à être traversé par le boulon de verrouillage (8'), le dispositif d'ajustage (5) faisant varier une position relative des deux éléments à complémentarité de forme (8, 9) l'un par rapport à l'autre, la plaque de dossier (4) entourant latéralement la plaque d'assise (3) avec deux bras (13) et l'orifice de passage (9') étant placé dans un bras (13).

2. Siège élévateur de baignoire (1) selon la revendication 1, **caractérisé en ce que** le boulon de verrouillage (8) est conçu en étant déplaçable de manière linéaire à l'encontre d'une force, à la parallèle de la surface (7) de la plaque d'assise (3).

3. Siège élévateur de baignoire (1) selon la revendication 1 ou 2, **caractérisé en ce que** la plaque d'assise (3) et la plaque de dossier (4) comportent chacune des surfaces de coulissement (10, 11) curvilignes, dotées de rayons correspondants, la surface de coulissement (10) de la plaque d'assise (3) étant plus longue que la surface de coulissement (11) du dossier (4).

4. Siège élévateur de baignoire (1) selon la revendication 1, 2 ou 3, **caractérisé en ce que** la plaque d'assise (3) comporte au moins une butée (12) pour la plaque de dossier (4).

5. Siège élévateur de baignoire (1) selon l'une quelconque des revendications précédentes, **caractérisé en ce que** le bras comporte une surface de glissement (14) pour l'actionnement du boulon de verrouillage (8) .

6. Siège élévateur de baignoire (1) selon l'une quelconque des revendications précédentes, **caractérisé en ce que** le dispositif d'ajustage (5) comporte de préférence au moins deux crémaillères (15).

7. Siège élévateur de baignoire (1) selon l'une quelconque des revendications précédentes, **caractérisé en ce que** les crémaillères (15) s'appuient, notamment de manière guidée sur la plaque d'embase (2).

8. Siège élévateur de baignoire (1) selon l'une quelconque des revendications précédentes, **caractérisé en ce que** la plaque de dossier (4) peut se placer par rapport à la plaque d'assise (3) sous un angle compris entre 90° et 150°, notamment entre 100° et 140°.
